# EUROPÄISCHE PATENTSCHRIFT

(11) **EP 0 094 910 B1**
(45) Veröffentlichungstag und Bekanntmachung des Hinweises auf die Patenterteilung: **05.10.1988**
(21) Anmeldenummer: 83810201.0
(22) Anmeldetag: 11.05.1983
(51) Int. Cl.: F28G 1/16, F28G 9/00

(54) **Verfahren und Vorrichtung zur Reinigung von Wärmetauschern**
Method and apparatus for cleaning heat exchangers
Procédé et dispositif pour nettoyer des échangeurs de chaleur

(30) Priorität: 17.05.1982 CH 3057/82
(43) Veröffentlichungstag der Anmeldung: 23.11.1983
(73) Patentinhaber: Bader, Emil, CH-8142 Uitikon Waldegg (CH)
(72) Erfinder: Bader, Emil, CH-8142 Uitikon Waldegg (CH)
(74) Vertreter: Faltas Mikhail, William

(56) Entgegenhaltungen:
- EP-A- 0 023 937
- DE-A- 2 155 897
- DE-A- 2 548 096
- DE-A- 2 923 465
- FR-A- 2 306 422
- US-A- 3 350 223

## Beschreibung

Die vorliegende Erfindung betrifft ein Verfahren zum Reinigen eines Wärmetauschers für die Rückgewinnung von Wärme aus einem Abluftstrom, der aus von einem Wärmeträger durchflossenen Rohren mit Lamellen oder Rippen besteht.

Der Einsatz von umfangreichen Wärmetauschern mit sehr grossen Austauschflächen ist im allgemeinen erforderlich, um die wirtschaftliche Rückgewinnung von Wärme aus grossen Abluftmengen zu ermöglichen. Zu diesem Zweck werden meistens Wärmetauscher mit lamellierten Rohrbündeln bzw. Rippenrohrbatterien eingesetzt, wobei die Lamellen oder Rippen in sehr geringem Abstand (z. B. 2 bis 5 mm) von einander auf den Rohren angeordnet sind, um eine ausreichende Vergrösserung der Austauschfläche zu ermöglichen.

Die Verunreinigungen im Abluftstrom bilden jedoch im allgemeinen einen auf den Lamellen oder Rippen haftenden Belag, der die Wärmerückgewinnung beeinträchtigt und mit grossem Arbeitsaufwand entfernt werden muss. Hierzu muss der Wärmetauscher in aller Regel ausgebaut werden.

Da dies einen erheblichen Wartungsaufwand für die Reinigung der zahlreichen stark verschmutzten Lamellen oder Rippen erfordert, wird die Reinigung im allgmeinen auf die Nachtzeit verlegt, um beispielsweise bei der Wärmerückgewinnung aus Abluft von Hotelküchen, den Küchenbetrieb nicht zu stören.

Die Reinigung der zahlreichen Lamellen oder Rippen von umfangreichen Wärmetauschern dieser Art mit mehreren hintereinander geschalteten Rohrreihen für die Wärmerückgewinnung aus einem stark verschmutzten Abluftstrom mit hohem Durchsatz stellt daher besonders schwierige Probleme.

Da die im Abluftstrom aus Grossküchen oder gewerblichen Räumen befindlichen festen oder dampfförmigen, oft klebrigen Verunreinigungen an den zahlreichen, in sehr kleinem Abstand von wenigen Millimetern nebeneinanderliegenden und damit schwer zugänglichen Flächen der Lamellen oder Rippen einen schwer entfernbaren Belag bilden, ist eine vollständige Reinigung der gesamten, sehr grossen Wärmeaustauschfläche für eine befriedigende Wärmerückgewinnung unerlässlich. Die Reinigung der zahlreichen Lamellen oder Rippen ist jedoch insofern besonders problematisch, als infolge des sehr geringen Abstandes zwischen den Lamellen oder Rippen sowie ihrer relativ grossen Entfernung von der Aussenseite des Wärmetauschers, ihre Oberfläche sehr schwer zugänglich ist.

Die Aufgabe der Erfindung besteht darin, eine vollständige Reinigung der Lamellen bzw. Rippen in von Abluft durchströmten Wärmetauschern mit weniger Aufwand, insbesondere ohne Ausbau des Wärmetauschers zu ermöglichen.

Diese Aufgabe wird erfindungsgemäss mit einem Verfahren der eingangs genannten Art gelöst, das sich dadurch kennzeichnet, dass während des Betriebs des Wärmetauschers mit entlang dessen Ablufteintrittsseite hin- und herbewegten Düsen zuerst eine Reinigungsflüssigkeit und darauf eine Spülflüssigkeit in Richtung des Abluftstroms gegen die Lamellen oder Rippen des Wärmetauschers gesprüht und die verbrauchte Flüssigkeit unterhalb des Wärmetauschers abgeleitet wird.

Die Erfindung betrifft auch eine Vorrichtung zur Durchführung dieses Verfahrens, die sich kennzeichnet durch eine Sprühvorrichtung mit wenigstens einem Düsenrohr mit mehreren Sprühdüsen zum Sprühen der Reinigungsflüssigkeit, die entlang der Lufteintrittsseite des Wärmetauschers hin- und herbeweglich angeordnet ist.

Es hat sich gezeigt, dass die erfindungsgemässe Reinigung, durch Sprühen der Reinigungsflüssigkeit entlang der Ablufteintrittsseite des Wärmetauschers in Richtung des Abluftstroms eine wirksame Reinigung der Lamellen durch die Reinigungsflüssigkeit während des Betriebs dadurch ermöglicht, dass die entlang der Ablufteintrittsseite gesprühte Flüssigkeit im Abluftstrom bis zum Austritt aus dem Wärmetauscher mitgeführt wird und eine vollständige Reinigung der Lamellen oder Rippen erlaubt. Die Praxis hat ferner gezeigt, dass bei grossen Wärmetauschern für die Wärmerückgewinnung aus Abluft von Grossküchen eine solche Reinigung ohne zusätzlichen Arbeitsaufwand den Betrieb während mehreren Jahren mit unverminderter Leistung ermöglicht.

Ein Ausführungsbeispiel der Erfindung wird nachfolgend anhand der Zeichnung erläutert. Es zeigen:
Fig. 1 eine schematisch dargestellte Lüftungsanlage für eine Küche mit einem Wärmetauscher, um die Wärme der Abluft auf die Zuluft zu übertragen,
Fig. 2 eine schematische Darstellung einer Vorrichtung zur Reinigung eines Wärmetauschers für den Betrieb in einer Anlage nach Fig. 1 mitSteuer-und Speisegeräten, und
Fig. 3 eine perspektivische Ansicht der Reinigungsvorrichtung bei einem Lamellen-Wärmetauscher.

In einem mit forcierter Lüftung versehenen Raum 1, beispielsweise in einer Küche mit Kochherd 2, ist in Fig. 1 eine Abzugshaube 3 und ein Zuluftverteiler 4 dargestellt. Von der Abzugshaube 3 gelangt die abgesaugte Luft durch einen Abluftkanal 5 zu einem Wärmetauscher 6 mit einer in Reihe geschalteten Wärmetauscherbatterie 6a, 6b, 6c mit Tropfenabscheider 7. Der Tropfenabscheider 7 ist mit einem rücklaufgesicherten Ablauf 7a versehen. Ein Ventilator 8 saugt die Abluft über den beschriebenen Weg an und gibt sie ins Freie U ausserhalb des Hauses H ab.

An einer andern Stelle wird mit einem zweiten Ventilator 9 Frischluft vom Freien U angesaugt und über einen Filter 10, eine zweite Wärmetauscherbatterie 11 zur Vorwärmung der Luft, einen gesteuerten Lufterhitzer 12 und einen Zuluftkanal 13 dem Zuluftverteiler 4 zugeführt.

Die Wärmetauscherbatterie 6a, 6b, 6c im Abluftweg ist über Leitungen 14, 15 mit der Wärmetauscherbatterie 11 im Zuluftweg verbunden. Eine Pumpe 16 dient zur Förderung des Flusses des Wärmeleitmediums.

Derartige Anlagen sind heute sehr gebräuchlich, um die Energie, die in der Abluft enthalten ist, wenigstens teilweise wieder zu nutzen. Da die Lamellen der Wärmetauscherbatterien 6a, 6b, 6c relativ rasch verschmutzen, müssen sie oft gereinigt werden. Für diese Reinigung ist eine Sprühvorrichtung, die im Detail in Fig. 3 dargestellt ist, verwendet.

In einem Abluftkanal 29 ist ein Wärmetauscher 30 zur Rückgewinnung der Wärmeenergie aus der Abluft angeordnet. Dieser Wärmetauscher 30 kann der erste aus der Batterie 6a, 6b, 6c in Fig. 1 sein und besteht aus einer grossen Anzahl paralleler Lamellen 31, die von einem Rohrsystem mit einer Anzahl paralleler Rohre 32 durchstossen werden. Die Lamellen 31 sind an ihrem Umfang in einem Gehäuse 33 mit praktisch demselben Querschnitt wie der stromaufwärtige Abluftkanal 29 gehaltert.

Im Abluftweg ist zwischen dem Abluftkanal 29 und dem Gehäuse 33 des Wärmetauschers 30 ein weiterer Gehäuseteil 40 eingesetzt. Dieser Gehäuseteil 40 beinhaltet eine Reinigungsvorrichtung für die Lamellen 31 des Wärmetauschers 30.

Ein Schlitten 41 ist mit zwei Paaren Führungswalzen 42 auf einer oberen Führungsschiene 43 über die ganze Breite des Gehäuses 33 verschiebbar geführt. An einer unteren Führungsschiene 44 ist der Schlitten 41 durch Puffer 47 abgestützt. Der Schlitten 41 trägt ein vertikal angeordnetes Düsenrohr 45 mit mehreren, beispielsweise vier auf dessen Länge verteilt angeordneten Sprühdüsen 46. Das Düsenrohr 45 wird von einer Waschsteuerung (20, 22, Fig. 2), die später beschrieben wird, über einen Schlauch 48 gespeist.

Der Antrieb des Schlittens 41 zur Hin- und Herbewegung erfolgt mit einem Getriebemotor 49 über eine Kupplung 50. Der Getriebemotor 49 ist mittels eines Haltewinkels 51 an der abgebrochen gezeichneten Hinterwand 52 eines Waschgehäuses 59, das seitlich am Gehäuse 40 des Wärmetauschers 30 befestigt ist, gehaltert. Über die ganze Verschiebelänge des Schlittens 41 ist ein Förderband 53 gespannt, das beispielsweise ein Zahnriemen sein kann. Die Antriebsscheibe 54 ist auf der Abtriebswelle 55 der Kupplung 50 befestigt und die Umlenkscheibe 56 ist in einer U-förmigen Halterung 57 drehbar gehaltert. Die U-förmige Halterung 57, die auf einem Träger 58 aufliegt, ist starr mit den beiden Führungsschienen 43, 44 verbunden. Zum Spannen des Zahnriemens 53 kann somit die Halterung 57 mittels eines Druckes auf die Führungsschienen 43, 44 verschoben werden. Dazu sind die Führungsschienen 43, 44 in nicht dargestellten, am Waschgehäuse 59 abgestützten und gehalterten Wellenböcken mittels Stellschrauben in bekannter Weise befestigt und können verkürzt oder verlängert werden.

Damit der Getriebemotor 49 nicht umgesteuert werden muss, sind die beiden Enden des Zahnriemens 53 senkrecht zum Trum nach aussen abstehend zu einem Nocken 62 zusammengeflanscht. Ein am Schlitten 41 befestigter oberer Mitnehmerbolzen 60 ist in der Höhe des oberen Trums 53a des Zahnriemens 53 angeordnet und ein unterer Mitnehmerbolzen 61, der ebenfalls am Schlitten 41 befestigt ist, ist auf die Höhe des unteren Trums 53b ausgerichtet. Auf diese Weise hängt der Nokken 62 zuerst am oberen Mitnehmerbolzen 60 an und stösst damit den Schlitten 41 bis zur Umlenkscheibe 56 und gleitet infolge der Rundung der Umlenkscheibe 56 unter dem oberen Mitnehmerbolzen 60 hindurch und greift kurz darauf am unteren Mitnehmerbolzen 61 an und stösst den Schlitten 41 bis zur Antriebsscheibe 54 zurück, wo sich derselbe Vorgang wiederholt.

In Fig. ist der Schlitten 41 nach links in der Zeichnung hinausgezogen dargestellt, daher befindet sich der untere Mitnehmerbolzen 61 ausserhalb des Eingriffes mit dem Nocken 62, nämlich im Gehäuseteil 40, das neben dem Wärmetauscher 30 angeordnet ist. Damit kann der Zustand der Düsen 46 duch einen Servicezugang oder eine Inspektionsöffnung kontrolliert werden. Wie aus dieser Fig. 3 deutlich erkennbar ist, lässt sich der Schlitten genügend verschieben, damit sich irgendwelche Unterhaltsarbeiten in einem Gebiet ausserhalb des Wärmetauschers 30 durchführen lassen, so dass weder die Belüftung abgestellt, noch der Wärmetauscher ausgebaut werden muss. In üblicher Weise kann der Boden 40a des Gehäuses 40 geneigt sein, damit die Reinigungsflüssigkeit in Richtung gegen den Wärmetauscher 30 ablaufen kann, von wo sie dann, wie in Fig. 1 dargestellt, über den Abfluss 7a wegleitbar ist.

Eine Anordnung zum Betrieb der Vorrichtung nach Fig. 3 ist in Fig. 2 dargestellt. Die Anordnung umfasst eine elektrische Steuerung 20, eine Flüssigkeitsaufbereitung 22 und die Waschvorrichtung mit dem Schlitten 41, dem Düsenrohr 45, dem Zuführschlauch 48, ferner dem Antrieb mit Getriebemotor 49, der Antriebsscheibe 54, der Umlenkscheibe 56 und dem Zahnriemen 53. Ebenfalls dargestellt sind die obere Führungsschiene 43 und der Wärmetauscher 30.

Die elektrische Steuerung 20 umfasst einen Handschalter201 mit Stellungen «0»-«Ein»-«Automat». In der Stellung «Ein» gelangt ein Steuerstrom zum Motorschutzschalter 204, der den Stromkreis zum Getriebemotor 49 schliesst. Ferner wird auch ein Steuerstrom an ein Magnetventil 224 in einer Wasserleitung 225 für Warmwasser geöffnet, wodurch über das geöffnete Ventil 222 Warmwasser mit aus dem Waschmittelbehälter 223 über eine Strahlpumpe 226 angesaugtem Waschmittel an die Zuleitung 227 zum Reinigungsgerät und damit zu den Sprühdüsen 46 gelangt. Diese Stellung dient in erster Linie der Kontrolle und Einstellung der Düsen und des Verschiebeweges.

Auf Stellung «Automat» des Schalters 201 wird den beiden Zeitschaltern 202 bei geschlossenem Relais 203 Steuerstrom zugeführt. Mit dem Relais 203 wird der Betrieb der Lüftungsanlage überwacht, damit keine Reinigung stattfindet, wenn die Lüftungsanlage nicht in Betrieb ist. Die beiden Zeitschalter 202 schalten periodisch zwischen «Waschen» und «Spülen» um, indem durch Schliessen des Ventils 222 und Öffnen des Ventils 221 die Strahlpumpe 226 überbrückt wird. Bei einer starken Verschmutzung der Wärmetauscher kann das Reinigungsgerät im Dauerbetrieb arbeiten. Oder es können mehrere parallele Düsenrohre 56 am Schlitten 41 vorgesehen sein. Mit einem zusätzlichen Zeitschalter kann die Reinigung auch auf besondere Tageszeiten eingestellt werden. Wenn, wie in Fig. 1 dargestellt, mehrere Wärmetauscher 6a, 6b, 6c in Reihe hintereinander angeordnet sind, kann für jeden Wärmetauscher eine Reinigungsanlage vorgesehen sein, wobei auch denkbar wäre, dass in den Zwischenräumen zwischen benachbarten Wärmetauschern beidseitig arbeitende Reinigungsvorrichtungen mit zwei Düsenrohren vorgesehen werden könnten.

## Patentansprüche

1. Verfahren zum Reinigen eines Wärmetauschers (30) für die Rückgewinnung von Wärme aus einem Abluftstrom, der aus von einem Wärmeträger durchflossenen Rohren (32) mit Lamellen (31) oder Rippen besteht, dadurch gekennzeichnet, dass während des Betriebs des Wärmetauschers (30) mit entlang dessen Ablufteintrittsseite hin- und herbewegten Düsen (46) zuerst eine Reinigungsflüssigkeit und darauf eine Spülflüssigkeit in Richtung des Abluftstroms gegen die Lamellen (31) oder Rippen des Wärmetauschers (30) gesprüht und die verbrauchte Flüssigkeit unterhalb des Wärmetauschers (30) abgeleitet wird.

2. Vorrichtung zur Durchführung des Verfahrens nach Anspruch 1, gekennzeichnet durch eine Sprühvorrichtung mit wenigstens einem Düsenrohr (45) mit mehreren Sprühdüsen (46) zum Sprühen der Reinigungsflüssigkeit, die entlang der Lufteintrittsseite des Wärmetauschers (30) hin-und herbeweglich angeordnet ist.

## Claims

1. Method of cleaning a heat exchanger (30) for heat recovery from an exhaust-air stream, consisting of tubes (32) traversed by a heat carrier which have lamellas (31) or ribs, characterized in that, during operation of the heat exchanger (30), nozzles (46) moving to-and-fro along the exhaust-air entrance side thereof are used to spray first a cleaning liquid and next a rinsing liquid in the direction of the exhaust-air stream, against the lamellas (31) or ribs of the heat exchanger (30), and the spent liquid is drained off below the heat exchanger (30).

2. Device for carrying out the method of claim 1, characterized by a spray device having at least one nozzle holder (45) with several spraying nozzles (46) for spraying the cleaning liquid, which is arranged for to-and-fro movement along the air- entrance side of the heat exchanger (30).

## Revendications

1. Procédé de nettoyage d'un échangeur de chaleur (30) pour la récupération de chaleur d'un courant d'air d'évacuation, qui est constitué par des tubes (32) à lamelles (31) ou ailettes parcourus par un fluide caloporteur, caractérisé par le fait que lors du fonctionnement de l'échangeur de chaleur (30) l'on utilise des pulvérisateurs (46) soumis à un mouvement de va-et-vient le long de son côté d'entrée d'air d'évacuation pour pulvériser d'abord un liquide de nettoyage et ensuite un liquide de rinçage dans le sens du courant d'air d'évacuation, contre les lamelles (31) ou ailettes de l'échangeur de chaleur (30), et l'on évacue le liquide usé au bas de l'échangeur de chaleur (30).

2. Dispositif pour la mise en oeuvre du procédé selon la revendication 1, caractérisé par un dispositif de pulvérisation avec au moins un tuyau porte-ajutage (45) à plusieurs pulvérisateurs (46) pour pulvériser le liquide de nettoyage, disposé de manière qu'il se déplace avec un mouvement de va-et-vient le long du côté de l'entrée d'air de l'échangeur (30).
